# EUROPÄISCHE PATENTSCHRIFT

(11) **EP 0 005 190 B1**
(45) Veröffentlichungstag und Bekanntmachung des Hinweises auf die Patenterteilung: **02.12.1981**
(21) Anmeldenummer: 79101096.0
(22) Anmeldetag: 10.04.1979
(51) Int. Cl.: F04B 1/04, F04B 1/06, F16K 17/00

(54) **Radialkolbenpumpe**
Radial piston pump
Pompe à pistons radiaux

(30) Priorität: 20.04.1978 DE 2817173
(43) Veröffentlichungstag der Anmeldung: 14.11.1979
(73) Patentinhaber: Mannesmann Rexroth GmbH, 97813 Lohr (DE)
(72) Erfinder: Dantlgraber, Jörg, D-8770 Lohr/Main (DE); Kramer, Horst, D-8770 Lohr/Main (DE); Fischer, Horst, D-4690 Herne (DE)

## Beschreibung

Die Erfindung betrifft eine Radialkolbenpumpe mit wenigstens zwei im Pumpengehäuse angeordneten Pumpenelementen, wobei die Druckseiten eines Teils der Pumpenelemente über ein in die Pumpe integriertes Umschaltventil mit zwei Schaltstellungen zum Tank zu leiten sind, wobei die eine die Verbindung zum Tank unterbrechende Schaltstellung des Umschaltventils von der Vorspannung einer Feder und die andere, die Verbindung zum Tank öffnende Schaltstellung vom Verbraucherdruck festgelegt ist und in der die Verbindung zum Tank unterbrechenden Schaltstellung die Förderflüssigkeit dieses Teils der Pumpenelemente mit der Förderflüssigkeit des restlichen Teils der Pumpenelemente zu vereinigen ist. Derartige Radialkolbenpumpen werden beispielsweise für Spannzwecke im Werkzeugmaschinenbau eingesetzt. Bei den bekannten Radialkolbenpumpen dieser Art ist das Umschaltventil entweder ein selbständiges Bauelement, das über Rohrleitungen mit dem Pumpengehäuse verbunden ist (FR-A-1 192104) oder es ist im besonders dafür ausgebildeten Pumpengehäuse angeordnet (US-A-3 682 565/FR-A-2 292 854).

Die Aufgabe der Erfindung besteht darin, eine Radialkolbenpumpe zu schaffen, deren Umschaltventil die konstruktive Ausbildung der Pumpe nur unbedeutend beeinflußt, so daß bei Verzicht auf ein Umschaltventil keine ins Gewicht fallende konstruktive Änderung der Radialkolbenpumpe und der die Pumpenfunktion betreffenden Elemente erforderlich ist.

Zusätzlich soll eine besonders kompakte Baueinheit der Radialkolbenpumpe erzielt werden, die zudem eine betriebssichere Umschaltfunktion des Umschaltventils auch bei rauhen Betriebsbedingungen gewährleistet.

Nach der Erfindung wird dies mit den kennzeichnenden Merkmalen des Anspruches 1 erzielt. Vorteilhafte Ausgestaltungen der Erfindung ergeben sich aus den Merkmalen der abhängigen Ansprüche.

Durch das französische Patent 2292854 ist eine Kolbenmaschine bekannt geworden, deren Gehäusedeckel gleichzeitig die Zu- und Abführung des Arbeitsmittels aufweisen und damit Gehäusefunktion haben. Ferner bilden bei dieser bekannten Pumpe die Gehäusedeckel gleichzeitig die Steuerräume für die einzelnen Pumpenelemente und nehmen die Kurvenbahnen für die Kolben auf. Diese seitlichen Gehäuseteile bilden deshalb gemeinsam mit dem mittleren Gehäuseteil das Pumpengehäuse. Im Gegensatz dazu weist beim Anmeldungsgegenstand der Gehäusedeckel reine seitliche Abschlußfunktion für das Pumpengehäuse auf und ist demgemäß für die eigentliche Pumpenfunktion der Pumpe ohne Bedeutung. Deshalb kann dieser Deckel durch einen einfachen Deckel ersetzt werden, wenn auf eine Umschaltfunktion der Radialkolbenpumpe verzichtet werden soll. Durch diese Möglichkeit ergibt sich nicht nur eine rationelle Fertigung der Pumpen, sondern auch eine einfache Lagerhaltung beim Kunden.

Zwei Ausführungsbeispiele der Erfindung werden nachfolgend anhand der Zeichnung beschrieben.
Figur 1 zeigt einen Axialschnitt einer Radialkolbenpumpe gemäß der Erfindung mit einem 3-Wegeventil als Umschaltventil,
Figur 2 zeigt einen Schnitt nach der Linie II-II der Figur 1 und
Figur 3 zeigt einen Axialschnitt einer Radialkolbenpumpe mit einem Zwei-Wegeventil als Umschaltventil.

In den Figuren bezeichnet 1 das Pumpengehäuse und 2 den Gehäusedeckel. In Aussparungen 1a des Pumpengehäuses sind fünf Druckventileinsätze 1b1. 1 b2, 1 b3, 1 b4, 1 b5 über den Umfang gleichmäßig verteilt angeordnet. Mit diesen Druckventileinsätzen arbeiten jeweils Pumpenelemente 3 zusammen, deren Zylinderkörper 3a sich am Aufnahmekörper 4 für das nicht näher dargestellte Druckventil dichtend abstützt. Der Kolben eines jeden Pumpenelementes 3 stützt sich mit seinem Fuß 3b an der Lauffläche des Exzenters 5a der Antriebswelle 5 ab, die auf beiden Seiten des Exzenters in Gleitlagem 6, 7 gelagert ist. Das Gleitlager ist in einer Ausnehmung des Pumpengehäuses und das Gleitlager 7 in einer entsprechenden Ausnehmung des Gehäusedeckels 2 angeordnet. Der Gehäuseraum 8 bildet gleichzeitig den Saugraum für die einzelnen Pumpenelemente 3 und steht über den Anschluß 9 mit dem nicht näher dargestellten Tank in Verbindung. In einer Stufenbohrung 10 des Gehäusedeckels ist ein Steuerkolben 11 (Figur 1 und 2) sowie eine Feder 12 angeordnet. Die Feder 12 stützt sich mit ihrem einen Ende über den Federteller 13 an dem einen Ende 11a des Steuerkolbens 11 (Figuren 1 und 2) ab und mit ihrem anderen Ende an einen Federteller 14, der sich seinerseits über einen Bolzen 15 an einer Anstellschraube 16 abstützt. Die Anstellschraube 16, die die Vorspannung der Feder 12 festlegt, wird durch die Kontermutter 17 gegen Verdrehen gesichert. Die beiden Steuerkolbenabschnitte 11b, 11c des Steuerkolbens 11 (Fig. 1 und 2) schließen in der Stufenbohrung 10 einen ringförmigen Steuerraum 18 ein und das Steuerkolbenende 11 d begrenzt einen mit dem Druckanschluß 20 der Radialkolbenpumpe verbundenen Steuerraum 19. Zum ringförmigen Steuerraum 18 führt ein Kanal 21, der mit einem Sammelkanal 22 verbunden ist, an dem vier Querkanäle 23a, 23b, 24a, 24b angeschlossen sind. Die Querkanäle verbinden über den Sammelkanal 22, die von den Druckventileinsätzen 1 b2, 1b5, 1 b3, 1 b4 gebildeten Druckseiten der diesen Druckventileinsätzen zugeordneten vier Pumpenelemente untereinander. Über den Kanal 21 ist der Sammelkanal 22 mit dem von den beiden Steuerkolbenabschnitten 11b, 11c des Steuerkolbens 11 (Fig. und 2) begrenzenden Steuerraum 18 verbunden. Der Druckventileinsatz 1b1 steht über den Kanal 26 im Pumpengehäuse 1 sowie über den Kanal 27 im Pumpengehäusedeckel 2 mit dem Steuerraum 19 in Verbindung und ist somit von den restlichen vier Druckventileinsätzen getrennt.

Die Steuerkanten 11 bk, 11 ck der beiden Steuerkolbenabschnitte 11b, 11c wirken mit Steuerkanälen 29 und 30 zusammen (Fig. 2). Der Steuerkanal 29 mündet in einen Raum 31, der mit dem Tankanschluß 32 in unmittelbarer Verbindung steht. Dieser Raum 31 steht ferner-über eine Bohrung 33 mit dem vom Steuerkolbenende 11a durchsetzten Ringraum 34 in Verbindung und dieser mit dem Federraum 35. Damit steht der Federraum in dauernder Verbindung mit dem Tankanschluß 32. Der Steuerkanal 30 steht mit einem von einer Verschlußschraube 37 begrenzten Raum 38 in Verbindung. Dieser Raum 38 steht seinerseits über eine Bohrung 39 mit dem Steuerraum 19 in Verbindung, der wiederum in unmittelbarer Verbindung mit dem Druckanschluß 20 der Radialkolbenpumpe steht.

In der gezeigten Schaltstellung nach Fig. 2 befindet sich der Steuerkolben 11 in seiner Ausgangsstellung, in der der Steuerkolbenabschnitt 11b mit Steuerkante 11bk die Steuerbohrung 29 geschlossen hält, während der Steuerkolbenabschnitt 11c mit Steuerkante 11ck die Steuerbohrung 30 freigibt, so daß der Steuerraum 18 über die Steuerbohrung 30, den Raum 38 sowie über die Verbindungsbohrung 39 mit dem Steuerraum 19 und damit mit dem Druckanschluß 20 der Pumpe in Verbindung steht. Damit stehen auch über den Kanal 21, der mit dem Steuerraum 18 in Verbindung steht, die von den Druckventileinsätzen 1b2, 1b3, 1b4 und 1b5 gebildeten Druckseiten der Pumpenelemente 3 mit dem Druckanschluß 20 in Verbindung. Da außerdem das mit dem Druckventileinsatz 1b1 zusammenwirkende Pumpenelement 3 über die Kanäle 26 und 27 mit dem Druckanschluß 20 in dauernder Verbindung steht, sind sämtliche Pumpenelemente mit dem Druckanschluß 20 verbunden, so daß die gesamte Fördermenge der Radialkolbenpumpe dem nicht näher dargestellten Verbraucher beispielsweise einem Hydrozylinder, der als Spannzylinder eingesetzt ist, zur Verfügung steht. Sobald der Verbraucher beispielsweise ein Spannzylinder seine Endstellung erreicht hat, steigt der Verbraucherdruck an. Da dieser von der Pumpe bewirkte Verbraucherdruck auch an der Stirnfläche 11s des Steuerkolbens 11 wirkt, wird letzterer entgegen der Kraft des Feder 12 verschoben, sobald der Verbraucherdruck eine solche Größe erreicht hat, daß die von diesem auf den Steuerkolben bewirkte Kraft größer ist als die in Gegenrichtung auf den Steuerkolben wirkende Kraft der Feder 12. Nimmt der Steuerkolben 11 die in Figur 1 gezeigte Schaltstellung ein, verschließt die Steuerkante 11ck des Steuerkolbenabschnittes 11c die Steuerbohrung 30 und die Steuerkante 11 bk des Steuerkolbenabschnittes 11b gibt die Steuerbohrung 29 frei. Damit ist die Verbindung des Steuerraumes 18 zum Steuerraum 19 unterbrochen und die Verbindung des Steuerraumes 18 mit dem mit dem Tankanschluß 32 in Verbindung stehenden Ringraum 34 hergestellt. Die mit dem Kanal 21 verbundenen Pumpenelemente 3, die mit den Druckventileinsätzen 1 b2, 1b3, 1 b4 und 1 b5 in Wirkverbindung stehen, fördern nunmehr drucklos zum Tank zurück. Lediglich das dem Druckventil 1b1 zugeordnete Pumpenelement 3 steht nach wie vor über die Kanäle 26, 27 mit dem Druckanschluß 20 in Verbindung und hält den geforderten Verbraucherdruck aufrecht. Dieser Verbraucherdruck wird durch ein nicht näher dargestelltes Druckbegrenzungsventil festgelegt, das in der Verbindungsleitung zwischen Druckanschluß 20 und dem betreffenden Arbeitsraum des Verbrauchers angeordnet ist. Das Steuerkolbenende 11d weist einen etwas größeren Durchmesser auf als der die Steuerkante 11ck aufweisende Steuerkolbenabschnitt 11c. Dadurch wird eine Anschlagfläche 11da geschaffen, die die gezeigte Schaltstellung gemäß Fig. festlegt. Die Ausgangsschaltstellung gemäß Figur 2 wird durch den Federteller 13 festgelegt, der sich mit seiner Auflagefläche 13a an die Fläche 10a der Stufenbohrung anlegt.

Dadurch, daß das von der Stufenbohrung 10 in Verbindung mit den Steuerbohrungen, dem Steuerkolben 11, der Feder 12 sowie der Anstellschraube 16 gebildete Umschaltventil im Gehäusedeckel 2 integriert ist und die Kanäle 21, 22, 23a, 23b, 24a, 24b die Verbindung der mit den Druckventileinsätzen 1 b2, 1b3, 1 b4 und 1 b5 in Wirkverbindung stehenden Pumpenelementen herstellen, ergibt sich eine besonders kompakte Baueinheit, die eine betriebssichere Umschaltfunktion des Umschaltventils auch bei rauhen Betriebsbedingungen gewährleistet. Die Radialkolbenpumpe arbeitet in zwei Druckbereichen, nämlich in einem Niederdruckbereich und in einem Hochdruckbereich. Der Niederdruckbereich ergibt sich bei einer Schaltstellung des Steuerkolbens 11 entsprechend Fig. 2, in der sämtliche Pumpenelemente mit dem Druckanschluß 20 verbunden sind. Der Hochdruckbereich ergibt sich bei einer Schaltstellung des Steuerkolbens 11 entsprechend Fig. 1, in der lediglich. noch das den Druckventileinsatz 1 b1 zugeordnete Pumpenelement zur Aufrechterhaltung des Verbraucherdruckes beiträgt, während die übrigen Pumpenelemente mit dem Tank in Verbindung stehen. Dadurch ergibt sich ein besonders wirtschaftlicher Betrieb der Radialkolbenpumpe, zumal auch der Wärmeanfall in geringen Grenzen zu halten ist, nachdem lediglich die Fördermenge eines Pumpenelementes zur Aufrechterhaltung des geforderten Verbraucherdruckes über ein Druckbegrenzungsventil abgeführt werden muß, während die Fördermenge der restlichen Pumpenelemente drucklos zum Tank zurückströmt.

Das Ausführungsbeispiel nach Figur 3 unterscheidet sich von dem Ausführungsbeispiel nach den Figuren 1 und 2 lediglich durch die Ausbildung des Umschaltventils 50 und durch die zusätzliche Anordnung eines Rückschlagventils 51 zwischen den Kanälen 21 und 27. Das Umschaltventil 50 ist als Zwei-Wege-Sitzventil ausgebildet und wird von dem als Kugel ausgebildeten Ventilsitzkörper 52 gebildet, der mit dem Ventilsitz 53 zusammenwirkt. Der Bohrungsabschnitt 58, der dem Ringraum 34 nach Figur 2 entspricht, steht ebenfalls über eine Bohrung 33 mit dem Tankanschluß in Verbindung. In der geöffneten Schaltstellung des Ventilsitzkörpers 52 steht somit auch der Steuerraum 18 über den Kanalabschnitt 54 mit dem Tankanschluß in Verbindung und damit auch die mit dem Steuerraum 18 in Verbindung stehenden Druckseiten eines Teils der Pumpenelemente. In Schließrichtung ist der Ventilsitzkörper von der Vorspannung der Feder 12 über den Federteller 13 mit Betätigungsstift 55 belastet. In Öffnungsrichtung ist der Ventilsitzkörper von dem vom im Steuerraum 19 über den Druckanschluß 20 herrschenden Verbraucherdruck beaufschlagten Kraftkolben 56 mit Betätigungsstift 57 belastet. Solange die vom Verbraucherdruck auf den Kraftkolben bewirkte in Öffnungsrichtung des Ventilsitzkörpers gerichtete Kraft kleiner ist als die von der Vorspannung der Feder 12 in Schließrichtung des Ventilsitzkörpers gerichtete Kraft, bleibt die Verbindung des Steuerraumes 18 mit dem Bohrungsabschnitt 58 durch die gezeigte Schließstellung des Ventilsitzkörpers unterbrochen. Die Förderflüssigkeit der über den Sammelkanal 22 mit dem Kanal 21 In Wirkverbindung stehenden Pumpenelemente strömt über das Rückschlagventil 51 in den Kanal 27 und vereinigt sich dort mit der Förderflüssigkeit der mit diesem Kanal in Wirkverbindung stehenden Pumpenelemente. Die gesamte Förderflüssigkeit strömt über den Steuerraum 19 zum Druckanschluß 20 und von dort weiter zum nicht gezeigten Verbraucher, beispietsweise einem Hydromotor. Der Druck dieser zum Verbraucher strömenden Förderflüssigkeit beaufschlagt im Steuerraum 19 den Kraftkolben 56 in Öffnungsrichtung des Ventilsitzkörpers 52. Sobald infolge einer am Verbraucher wirkenden äußeren Last der Druck der Förderflüssigkeit soweit ansteigt, daß der Kraftkolben 56 über den Betätigungsstift 57 den Ventilsitzkörper gegen die Kraft der Feder 12 in Öffnungsrichtung verschiebt und damit eine Verbindung des Steuerraumes 18 zum Bohrungsabschnitt 58 und damit zum Tank herstellt, fällt der Druck der Förderflüssigkeit der über den Kanal 21 mit dem Steuerraum 18 verbundenen Pumpenelemente auf den Tankdruck ab, wobei durch das damit sich ergebende Druckgefälle vor und hinter dem Rückschlagventil 51, dieses schließt und somit nur noch die Förderflüssigkeit der mit dem Kanal 27 verbundenen Pumpenelemente dem Verbraucher zugeführt bzw. über ein Druckbegrenzungsventil zum Tank abgeführt wird, falls der Verbraucher gegen einen Anschlag gefahren ist und eine bestimmte Kraft ausüben soll. Sobald der Druck der zum Verbraucher geführten Förderflüssigkeit beispielsweise durch eine Richtungsumkehr des Verbrauchers wieder soweit absinkt, daß die Kraft der Feder 12 überwiegt und den Ventilsitzkörper 52 in Schließstellung bewegt und damit die Tankverbindung der Druckseiten der betreffenden Pumpenelemente unterbricht, baut sich vor dem Rückschlagventil wieder ein so hoher Druck auf, daß dieses in Richtung des Kanals 27 öffnet. Damit können sich wieder beide Flüssigkeitsströme im Kanal 27 vereinigen und gemeinsam dem Verbraucher zugeführt werden. In den Figuren sind für gleiche Teile der Ausführungsbeispiele die gleichen Bezugszeichen verwendet worden.

## Patentansprüche

1. Radialkolbenpumpe mit wenigstens zwei im Pumpengehäuse angeordneten Pumpenelementen, wobei die Druckseiten eines Teils der Pumpenelemente (3) über ein in die Pumpe integriertes Umschaltventil (10, 11, 12, 16 ; 50) zwei Schaltstellungen zum Tank zu leiten sind, wobei die eine die Verbindung zum Tank unterbrechende Schaltstellung des Umschaltventils von der Vorspannung einer Feder (12) und die andere, die Verbindung zum Tank öffnende Schaltstellung vom Verbraucherdruck festgelegt ist und in der die Verbindung zum Tank unterbrechenden Schaltstellung die Förderflüssigkeit dieses Teils der Pumpenelemente mit der Förderflüssigkeit des restlichen Teils der Pumpenelemente zu vereinigen ist, dadurch gekennzeichnet, daß das Umschaltventil ein integrierender Bestandteil des Gehäusedeckels (2) ist und die Druckseiten jedes der beiden Teile der Pumpenelemente, die durch die Wirkung des Umschaltventils voneinander zu trennen sind, über im Gehäusedeckel verlaufende Kanäle (21, 22, 23, 24) unter sich in Verbindung stehen und über jeweils einen Kanal (21, 27) im Gehäusedeckel mit den betreffenden Steuerräumen (18, 19) des Umschaltventils verbunden sind.

2. Radialkolbenpumpe nach Anspruch 1, dadurch gekennzeichnet, daß das Umschaltventil als 3-Wegeventil (10, 11, 12, 16) ausgebildet ist, das in der einen Schaltstellung die Verbindung der Druckseiten eines Teils der Pumpenelemente mit dem Tank und in der anderen Schaltstellung mit den Druckseiten des restlichen Teils der Pumpenelemente verbindet.

3. Radialkolbenpumpe nach Anspruch 1, dadurch gekennzeichnet, daß das Umschaltventil als Zwei-Wegeventil (50) ausgebildet ist und die Druckseiten der beiden Teile der Pumpenelemente über ein Rückschlagventil (51) verbindbar sind.

4. Radialkolbenpumpe nach Anspruch 3, dadurch gekennzeichnet, daß das als Zwei-Wegeventil (50) ausgebildete Umschaltventil als Sitzventil (52, 53) ausgebildet ist, dessen Ventilsitzkörper (52) von dem Betätigungsstift (57) eines vom Verbraucherdruck beaufschlagten Kraftkolbens (56) in Öffnungsrichtung gegen die Kraft der Feder (12) zu verschieben ist.

5. Radialkolbenpumpe nach Anspruch 1, dadurch gekennzeichnet, daß die Vorspannung der Feder (12) einstellbar ist.

6. Radialkolbenpumpe nach den Ansprüchen 1 und 2, dadurch gekennzeichnet, daß das Umschaltventil als Kolbenventil (11) ausgebildet ist und die eine Stirnseite dessen Steuerkolben in Richtung der die Druckseite sämtlicher Pumpenelemente miteinander verbindenden Schaltstellung unmittelbar über einen Federteller (13) von der Kraft einer Feder (12) beaufschlagt ist und die andere gegenüberliegende Stirnseite (11b) unmittelbar vom Verbraucherdruck.

## Claims

1. Radial piston pump having at least two pump elements, which are located in the pump housing, the pressure sides of a proportion of the pump elements (3) having to be led to the tank, via a change-over valve (10, 11, 12, 16 ; 50) with two switching positions, which is integrated into the pump, that switching position of the change-over valve which interrupts the connection to the tank being fixed by the preloading of a spring (12), and the other switching position, opening the connection to the tank, being fixed by the consumer-pressure, and in the switching position interrupting the connection to the tank, the fluid which is being delivered by this proportion of the pump elements has to be combined with the fluid which is being delivered by the remainder of the pump elements, characterised in that the change-over valve is an integrating component of the housing-cover (2), and the pressure sides of each of the two proportions of the pump elements, which are to be separated from one another by the action of the change-over valve, communicate with each other via passages (21, 22, 23, 24), which run in the housing-cover, and being connected, via one passage (21, 27) in the housing-cover in each case, to the appropriate control chambers (18, 19) of the change-over valve.

2. Radial piston pump according to Claim 1, characterised in that the change-over valve is designed as a 3-way valve (10, 11, 12, 16), which, in one switching position, makes the connection of the pressure sides of a proportion of the pump elements to the tank, and in the other switching position makes the connection to the pressure sides of the remainder of the pump elements.

3. Radial piston pump according to Claim 1, characterised in that the change-over valve is designed as a 2-way valve (50), it being possible to connect the pressure sides of the two proportions of the pump elements via a non-return valve (51).

4. Radial piston pump according to Claim 3, characterised in that the change-over valve, which is designed as a 2-way valve (50), is also designed as a seat valve (52, 53), the valve seating-body (52) of this valve having to be moved, in the opening direction, against the force of the spring (12), by means of the actuating pin (57) of a power-piston (56) which is subjected to the consumer-pressure.

5. Radial piston pump according to Claim 1, characterised in that it is possible to adjust the preloading of the spring (12).

6. Radial piston pump according to Claims 1 and 2, characterised in that the change-over valve is designed as a piston-valve (11), one end face of the control piston of this valve being directly subjected, via a spring collar (13), to the force of a spring (12), towards the switching position which connects the pressure side of all the pump elements to one another, whilst the other oppositely- located end-face (11 b) is subjected directly to the consumer-pressure.

## Revendications

1. Pompe à pistons radiaux dans laquelle au moins deux éléments de pompage sont disposés dans le carter de la pompe, les côtés pression d'une partie desdits éléments de pompage (3) devant être reliés au réservoir par l'intermédiaire d'une valve d'inversion à deux positions de commutation (10, 11, 12, 16 ; 50) incorporée dans ladite pompe, l'une des positions de commutation de ladite valve d'inversion, interrompant la communication avec le réservoir, étant déterminée par la précontrainte d'un ressort (12) et l'autre position de commutation, établissant la communication avec ledit réservoir, étant déterminée par la pression d'utilisation, tandis que, dans la position de commutation interrompant la liaison avec le réservoir, le fluide refoulé par cette partie des éléments de pompage doit être réuni avec le fluide refoulé par la partie restante desdits éléments de pompage, pompe caractérisée par le fait que ladite valve d'inversion forme partie intégrante du couvercle (2) du carter, et que les côtés pression de chacune des deux parties desdits éléments de pompage, qui sont à séparer les uns des autres par l'action de ladite valve d'évacuation, communiquent les uns avec les autres par l'intermédiaire de canaux (21, 22, 23, 24) traversant le couvercle de l'alésage et sont reliés à chaque fois par un canal (21, 27) ménagé dans le couvercle du carter aux chambres de commande correspondantes (18, 19) de ladite valve d'inversion.

2. Pompe selon la revendication 1, caractérisée par le fait que la valve d'inversion consiste en une valve à trois voies (10, 11, 12, 16) qui, dans une position de commutation, établit la communication entre les côtés pression d'une partie des éléments de pompage et le réservoir et, dans l'autre position de commutation, établit la communication avec les côtés pression de la partie restante desdits éléments de pompage.

3. Pompe selon la revendication 1, caractérisée par le fait que la valve d'inversion consiste en une valve à deux voies (50) et que, les côtés pression des deux parties des éléments de pompage sont connectables par l'intermédiaire d'un clapet anti-retour (51).

4. Pompe selon la revendication 3, caractérisée par le fait que la valve d'inversion constituée par une valve à deux voies (50) consiste en une valve à siège (52, 53), dont l'obturateur (52) est déplaçable dans la direction d'ouverture, à l'encontre de l'action du ressort (12), par la tige d'actionnement (57) d'un piston (56) sur lequel s'applique la pression d'utilisation.

5. Pompe selon la revendication 1, caractérisée par le fait que la précontrainte du ressort (12) est ajustable.

6. Pompe selon l'une des revendications 1 et 2, caractérisée par le fait que la valve d'inversion consiste en une valve à piston (11) et en ce que l'une des faces frontales de son piston de commande est sollicitée, en direction de la position de commutation reliant ensemble le côté pression de tous les éléments de pompage, directement par l'intermédiaire d'une butée de ressort (13), par la force d'un ressort (12), l'autre face frontale, opposée (11b) étant directement sollicitée par la pression d'utilisation.
